# EUROPÄISCHE PATENTSCHRIFT

(11) **EP 3 936 663 B1**
(45) Veröffentlichungstag und Bekanntmachung des Hinweises auf die Patenterteilung: **27.12.2023**
(21) Anmeldenummer: 21184550.8
(22) Anmeldetag: 08.07.2021
(51) Int. Cl.: E01B 26/00

(54) **GLEISSCHUTZZAUNSYSTEM**
TRACK PROTECTION FENCE SYSTEM
SYSTÈME DE CLÔTURE DE PROTECTION DE RAIL

(30) Priorität: 08.07.2020 DE 202020103949 U
(43) Veröffentlichungstag der Anmeldung: 12.01.2022
(73) Patentinhaber: ARC Allround Cleaning Rheinfelden AG, 4310 Rheinfelden (CH)
(72) Erfinder: Götz, Alexander, 93049 Regensburg (DE)
(74) Vertreter: Charrier Rapp & Liebau

(56) Entgegenhaltungen:
- EP-A1- 0 708 204
- EP-A1- 3 670 742
- DE-A1-102014 108 102
- DE-U1-202005 008 225
- FR-A1- 2 904 836

## Beschreibung

Die Erfindung betrifft ein Gleisschutzzaunsystem nach dem Oberbegriff des Anspruchs 1.

Zur Absicherung von (temporären) Gleisbaustellen werden im Eisenbahnverkehr Gleisschutzzäune bzw. Gleiskörperschutzzäune eingesetzt durch die ein ungewolltes Eindringen in einen Gleisbereich, beispielsweise ein Eindringen in den Bereich eines weiterhin befahrenen Nachbargleises, verhindert werden soll. Die Gleisschutzzaunsysteme, die neben dem Gleisschutzzaun auch dessen Halterung umfassen, sind dabei sicher im Bereich der Gleissysteme anzubringen und so zu fixieren, dass beispielsweise auch bei hohen Geschwindigkeiten vorbeifahrender Züge oder bei Unwetter ein sicherer Halt des Gleisschutzzauns gewährleistet ist. Insbesondere bei nur vorrübergehend an einem Gleissystem anzubringenden Gleisschutzzäunen werden diese bzw. die Halterungen der Gleisschutzzäune oftmals über lösbar an einer Schiene des Gleissystems anbringbare Befestigungselemente an den Gleissystemen angebracht. Die Befestigungselemente werden dabei insbesondere an einer Schiene, insbesondere deren Schienenfuß, oder an einer Schwelle auf der die Schiene angebracht ist, fixiert. Speziell bei der Anbringung eines Gleisschutzzaunsystems an einem Gleissystem mit einer Stromschiene., wie beispielsweise bei einer Anbringung an U- oder S-Bahnschienen, ist eine ausreichende elektrische Isolierung des Gleisschutzzauns bzw. des Gleisschutzzaunsystems erforderlich, um eine Stromführung dieser und dadurch mögliche Unfälle bei Kontakt mit diesen zu verhindern.

Aus dem deutschen Gebrauchsmuster DE 20 2005 008 225 U1 ist ein an einer Schiene anbringbarer Gleiskörperschutzzaun mit mehreren, den eigentlichen Gleisschutzzaun bildenden Querholmen bekannt. Die Querholme werden dabei an einem Ausleger, der über eine Schienenfußhalterung an der Schiene befestigt ist, in einer Isolationsaufhängung eingehängt. Die EP 0 708 204 A zeigt ebenfalls ein gattungsgemäßes Gleisschutzzaunsystem.

Aufgabe der Erfindung ist es, ein Gleisschutzzaunsystem bereitzustellen, das ein einfaches, schnelles, sicheres und lösbares Anbringen an einem Gleissystem ermöglicht und eine zuverlässige elektrische Isolierung aufweist.

Die Erfindung löst diese Aufgaben durch ein Gleisschutzzaunsystem mit den Merkmalen des Anspruchs 1. Zweckmäßige Ausgestaltungen und vorteilhafte Weiterbildungen der Erfindung sind in den Unteransprüchen angegeben.

Das erfindungsgemäße Gleisschutzzaunsystem umfasst einen zumindest eine Zaunstrebe, bevorzugt zwei, eine obere und eine untere Zaunstrebe, aufweisenden Gleisschutzzaun sowie mindestens ein Gleisschutzzaunhaltesystem, bevorzugt mehrere Gleisschutzzaunhaltesysteme, über das der Gleisschutzzaun an einem Gleissystem befestigbar ist. Das Gleisschutzzaunhaltesystem umfasst eine Zaunhalterung zur Halterung der zumindest einen Zaunstrebe, ein an einem Gleissystem befestigbares Befestigungselement sowie ein Fixierungssystem zur Fixierung der Zaunhalterung an dem Befestigungselement. Das Gleissystem, an dem das Befestigungselement befestigt werden kann, umfasst dabei neben zumindest einer Schiene zumindest eine Schwelle und/oder eine feste Fahrbahn sowie eine Schienenfixierung, über die die Schiene an der Schwelle bzw. der festen Fahrbahn fixiert ist.

Erfindungsgemäß weist die zumindest eine Zaunstrebe des Gleisschutzzauns, die bevorzugt horizontal bzw. parallel zu einer Schiene des Gleissystems verläuft, zumindest zwei über einen elektrisch isolierenden Holmverbinder verbundene Holme und das Fixierungssystem ein elektrisch isolierendes Isolierverbinderstück, insbesondere ein an dem Befestigungselement anbringbares bzw. unmittelbar mit diesem verbindbares Isolierverbinderstück, auf. Dadurch ist eine doppelte Isolierung des Gleisschutzzaunsystems gegeben, so dass speziell bei einem eine Stromschiene aufweisenden Gleissystem selbst bei Versagen einer der Isolierungen eine Spannungsverschleppung über den gesamten Gleisschutzzaun zuverlässig verhindert wird. Außerdem wird ein Überbrücken von isolierten Schienenstößen durch ein Gleisschutzzaunsystem, speziell durch die an diesen angebrachten Gleisschutzzaunhalterungen, die über die Zaunstreben miteinander verbunden sind, unterbunden. Die Holmverbinder und das Isolierverbinderstück können dabei insbesondere aus glasfaserverstärktem Polyamid 6, insbesondere aus 30 % glasfaserverstärktem Polyamid 6 (PA6 GF30), oder aus einem anderen elektrisch isolierenden Material, insbesondere einem elektrisch isolierenden Kunststoff, gebildet sein.

Bevorzugt umfasst die Zaunstrebe mehr als zwei Holme und mehr als einen elektrisch isolierenden Holmverbinder, wobei benachbarte Holme jeweils über einen elektrisch isolierenden Holmverbinder verbunden sind. Erfindungsgemäß sind die Holmverbinder zumindest teilweise in die zwei über diese verbundenen Holme einbringbar und, insbesondere über in entsprechende Öffnungen der Holme und der Holmverbinder einsteckbare Sicherungsstifte, fixierbar. Dadurch ist ein besonders einfacher und schneller Zusammenbau und ebenso ein schneller Abbau der Zaunstreben möglich.

In einer vorteilhaften Ausgestaltung umfasst das Fixierungssystem ein mit dem Isolierverbinderstück verbindbares erstes Verbindungselement, ein mit der Zaunhalterung verbindbares zweites Verbindungselement sowie ein Verbindungsstück, über das das erste Verbindungselement und das zweite Verbindungselement verbindbar und in verschiedenen Abständen zueinander fixierbar sind. Das Verbindungsstück kann dabei zumindest teilweise in das erste und das zweite Verbindungselement eingebracht und in diesen geführt werden. Abhängig von dem jeweiligen Einsatz des Gleisschutzzauns kann über das Verbindungsstück ein entsprechender Abstand des Gleisschutzzauns bzw. der Zaunhalterung zu dem Gleissystem bzw. zu der Schiene, an der das Befestigungselement gesichert ist, eingestellt werden. Durch den Aufbau des Fixierungssystems mit den einzelnen Elementen ist ein Anbringen und Fixieren der Zaunhalterung an dem Befestigungselement, das insbesondere unabhängig von der Zaunhalterung und dem Fixierungssystem an einem Gleissystem angebracht werden kann, auf einfache und schnelle Weise möglich.

In einer bevorzugten Ausgestaltung umfasst das Gleisschutzzaunhaltesystem einen mit der Zaunhalterung verbindbaren und/oder in der Zaunhalterung geführten Stützfuß zur Abstützung der Zaunhalterung an einem Untergrund. Insbesondere ist der Stützfuß dabei relativ zur Zaunhalterung an unterschiedlichen Positionen bzw. in unterschiedlichen Höhen fixierbar. Durch den Stützfuß ist neben der Abstützung der Zaunhalterung bzw. eines daran angebrachten Gleisschutzzauns das Abfangen von auftretenden Schwingungen, insbesondere durch auf den Gleisen bzw. benachbarten Gleisen fahrende Züge, möglich. Insbesondere ist durch die Höhenverstellbarkeit des Stützfußes relativ zu der Zaunhalterung ein vorteilhaftes Aufsetzen des Stützfußes auf einem Untergrund, unabhängig von Unebenheiten des Untergrunds, möglich.

Die Zaunhalterung kann in einer vorteilhaften Ausgestaltung zumindest eine Halteaufnahme zur Halterung der zumindest einen Zaunstrebe aufweisen. Bevorzugt weist die Zaunhalterungen zwei Halteaufnahmen, eine obere Halteaufnahme zur Halterung einer oberen Zaunstrebe und eine untere Halteaufnahme zur Halterung einer unteren Zaunstrebe eines eine obere und eine untere Zaunstrebe aufweisenden Gleisschutzzauns auf. Bevorzugt sind die Zaunstreben auf den Halteaufnahmen auflegbar und über ein an den Halteaufnahmen angeordnetes, bevorzugt klappbares Verschließelement in dieser sicherbar. Dadurch ist ein schnelles Ein- und Ausbringen der Zaunstreben und ein sicheres Fixieren der Zaunstreben in den Halteaufnahmen gegeben. Insbesondere wird durch das Verschließelement auch ein ungewolltes Ausbringen der Zaunstreben aus den Halteaufnahmen, beispielsweise durch einen Stoß eines Arbeiters, durch Unwetter, Erschütterungen oder den Fahrtwind vorbeifahrender Züge zuverlässig verhindert.

In einer bevorzugten Ausgestaltung weist das Befestigungselement ein Koppelelement, insbesondere ein Koppelrohr, auf, an dem das elektrisch isolierende Isolierverbinderstück anordenbar, insbesondere in dieses einbringbar und/oder mit diesem befestigbar ist. Dadurch ist zum einen eine einfache Anbindung des Fixierungssystems an das Befestigungselement gegeben. Zum anderen ist durch die Anordnung des Isolierverbinderstücks unmittelbar an dem Befestigungselement bereits eine Isolierung des (restlichen) Fixierungssystems sowie der Zaunhalterung gegeben, so dass auch bei einer Berührung dieser keine Gefahr droht.

Bevorzugt weist das Befestigungselement mindestens einen ersten Schenkel und einen von diesem beabstandeten und parallel zu diesem verlaufenden zweiten Schenkel, ein Mittelteil, welches die beiden Schenkel miteinander verbindet, sowie ein Koppelelement, zur Verbindung mit dem Fixierungssystem, auf. Besonders bevorzugt weisen die Schenkel an einem von dem Mittelteil entfernten vorderen bzw. äußeren Ende jeweils eine Verriegelungsbolzenaufnahmeöffnung auf, insbesondere eine Bohrung, in die ein Verriegelungsbolzen zur Sicherung des Befestigungselements an dem Gleissystem einbringbar ist. Die Verriegelungsbolzenaufnahmeöffnungen sind dabei so an den Schenkeln angeordnet, dass ein in die Verriegelungsbolzenaufnahmeöffnungen einbringbarer Verriegelungsbolzen zwischen einem Schienensteg der Schiene des Gleissystems und einer die Schiene fixierenden Schienenfixierung, insbesondere einer Befestigungsschraube und/oder einer Spannklemme, über die die Schiene an einer Schwelle, beispielweise einer auf einem Schotterbett angeordneten Schwelle, bzw. einer festen Fahrbahn, bei denen die Schienen direkt auf einem aus Beton oder Asphalt bestehenden Oberbau bzw. darauf angeordneten Schienenstützpunkten montiert werden, befestigt ist. Über die Verriegelungsbolzenaufnahmeöffnungen bzw. den in diese einbringbaren Verriegelungsbolzen ist ein schnelles und zuverlässiges Sichern des Befestigungselements an dem Gleissystem und anschließend auch ein zügiges Entsichern und Entfernen des Befestigungselements von der Schiene bzw. dem Gleissystem möglich. Das einfache und zügige Sichern und Entsichern des Befestigungselements an einer Schiene ist insbesondere bei der Anbringung von nur vorübergehend an einem Gleissystem anzubringenden Gleisschutzzäunen vorteilhaft.

Besonders bevorzugt weist das Befestigungselement eine im Wesentlichen U-förmige Ausgestaltung auf, wobei insbesondere die Schenkel einen im Wesentlichen rechten Winkel mit dem Mittelteil einschließen. Die U-förmige Ausgestaltung und die voneinander beabstandeten Schenkel ermöglichen dabei insbesondere ein Anbringen des Befestigungselements an unterschiedlichen Arten von Schwellen, wobei die Schwellen insbesondere zwischen den Schenkeln anordenbar sind.

Besonders bevorzugt besteht das Befestigungselement aus dem Mittelteil, dem Koppelelement und den mit diesem verbundenen, insbesondere fest verbundenen, Schenkeln. Weitere Bauteile, insbesondere nicht fest mit den Schenkeln bzw. dem Mittelteil verbundene Bauteile, die die Handhabung des Befestigungselements bzw. dessen Anbringung an einem Gleissystem erschweren oder dessen Stabilität beeinträchtigen könnten, sind dabei nicht erforderlich.

In einer vorteilhaften Ausgestaltung weisen die Schenkel des Befestigungselements jeweils eine Aufnahme zur zumindest teilweisen Aufnahme eines Schienenfußes der Schiene oder zur zumindest teilweisen Aufnahme des Schienenfußes und einer zur Befestigung eines Schienenfußes auf einer Schwelle vorgesehenen Schienenfußbefestigung, beispielsweise einer Befestigungsplatte, des Gleissystems auf. Die Aufnahmen sind dabei insbesondere an den von dem Mittelteil entfernten vorderen Enden der Schenkel angeordnet. Besonders bevorzugt sind die Verriegelungsbolzenaufnahmeöffnungen dabei jeweils oberhalb der Aufnahmen an den Schenkeln angeordnet. In einer besonders vorteilhaften Ausgestaltung weisen die Schenkel des Befestigungselements jeweils einen die Aufnahme an einer Unterseite begrenzenden, insbesondere im Wesentlichen flachen Anlageabschnitt auf, der bei einer Befestigung des Befestigungselementes an einem Gleissystem zumindest teilweise an der Unterseite der Schiene bzw. des Schienenfußes und/oder einer die Schiene befestigenden Schienenfußbefestigung, insbesondere einer auf einer Schwelle angebrachten Befestigungsplatte, angeordnet ist. Bevorzugt liegt der Anlageabschnitt dabei an der Unterseite der Schiene an. Über die beschriebene Ausgestaltung der Schenkel des Befestigungselements ist neben einem einfachen Anbringen des Befestigungselements an einer Schiene eine sichere Befestigung des Befestigungselements an dieser möglich. Über die Aufnahme und den an einer Unterseite eines Schienenfußes und/oder einer Schienenfußbefestigung angeordneten Anlageabschnitt ist insbesondere ein Verdrehen oder Verkippen eines an einer Schiene angebrachten Befestigungselements um eine parallel zur Schiene verlaufende Achse, also ein Verkippen nach oben oder nach unten, nicht oder nur in begrenztem Umfang möglich.

Die Schenkel des Befestigungselements umfassen in einer vorteilhaften Ausgestaltung des Befestigungselements jeweils ein auf einem Untergrund aufsetzbares Anlageelement und jeweils ein auf dem Anlageelement angeordnetes, die Verriegelungsbolzenaufnahmeöffnung aufweisendes Seitenteil, oder die Schenkel bestehen aus diesen. Das von dem Mittelteil entfernte vordere Ende des Anlageelements kann dabei insbesondere den die Aufnahme an einer Unterseite begrenzenden Anlageabschnitt bilden. Insbesondere kann das Anlageelement dabei auch über das vordere Ende des Seitenteils hinausragen. Die Seitenteile können dabei insbesondere mit den Anlageelementen verschweißt sein. Besonders bevorzugt sind die Anlageelemente und/oder die Seitenteile und/oder das Mittelteil im Wesentlichen flach, insbesondere aus einer Metallplatte, gebildet. Ganz besonders bevorzugt sind die beiden Anlageelemente und das Mittelteil dabei einstückig bzw. aus einem gemeinsamen Stück gebildet. Durch die beschriebenen Ausgestaltungen ist eine fertigungstechnisch einfache, leicht handhabbare und stabile Ausgestaltung des Befestigungselements gegeben.

In einer bevorzugten Ausgestaltung des Befestigungselements ist das Koppelelement, das insbesondere ein Koppelrohr sein kann, zur lösbaren Anbringung des Fixierungssystems, insbesondere zur lösbaren Anbringung des Isolierverbinderstücks, ausgestaltet. Bevorzugt ist das Koppelelement dabei mittig zwischen den Schenkeln auf dem Mittelteil angeordnet, insbesondere mit diesem verschweißt. Dadurch ist zum einen eine stabile Ausgestaltung des Befestigungselements gegeben. Zum anderen ist durch die lösbare Anbringung der Gleiszusatzvorrichtung eine einfache Handhabung, speziell ein einfaches Anbringen des Befestigungselements an dem Gleissystem möglich. Das Isolierverbinderstück kann dabei nachdem das Befestigungselement an dem Gleissystem angebracht und gesichert ist, einfach über das Koppelelement mit diesem verbunden und an diesem fixiert werden.

In einer vorteilhaften Ausgestaltung umfasst das Gleisschutzzaunsystem einen Verriegelungsbolzen, der in die Verriegelungsbolzenaufnahmeöffnungen des Befestigungselements einbringbar ist, wobei der Verriegelungsbolzen an einem ersten Ende ein Federelement und an seinem zweiten Ende ein Sicherungselement, insbesondere ein Kippelement, zur lösbaren Fixierung des Verriegelungsbolzens in den Verriegelungsbolzenaufnahmeöffnungen aufweist. Bei einem in die Verriegelungsbolzenaufnahmeöffnungen eingebrachten bzw. gesicherten Verriegelungsbolzen liegen das Federelement und das Sicherungselement dabei insbesondere jeweils an einer Außenseite der Verriegelungsbolzenaufnahmeöffnungen an. Über das Federelement sowie das Sicherungselement, das insbesondere eine Verriegelungs- und Entriegelungsstellung aufweist, ist eine sichere Fixierung eines in die Verriegelungsbolzenaufnahmeöffnungen eingebrachten Verriegelungsbolzens in diesen und somit eine sichere Befestigung des Befestigungselements an einem Gleissystem möglich. Für ein Verbringen des Sicherungselements des in die Verriegelungsbolzenaufnahmeöffnungen eingebrachten Verriegelungsbolzens von einer Verriegelungsstellung in eine Entriegelungsstellung und umgekehrt ist dabei eine äußere Kraft gegen das Federelement aufzubringen. Dadurch wird ein ungewolltes Lösen des Verriegelungsbolzens aus den Verriegelungsbolzenaufnahmeöffnungen verhindert.

Diese und weitere Vorteile der Erfindung ergeben sich aus dem nachfolgenden Ausführungsbeispiel.

Die Erfindung wird im Folgenden anhand eines Ausführungsbeispiels mit Bezug auf die begleitenden Zeichnungen detailliert beschrieben. Diese zeigen:
- **Fig. 1**: eine perspektivische Ansicht eines an vier verschiedenen Gleissystemen angeordneten Gleisschutzzaunsystems;
- **Fig. 2**: eine perspektivische Ansicht eines Gleisschutzzaunhaltesystems des in Fig. 1 gezeigten Gleisschutzzaunsystems;
- **Fig. 3**: eine Seitenansicht des Gleisschutzzaunhaltesystems aus Fig. 2;
- **Fig. 4**: das an einem ersten Gleissystem angeordnete Gleisschutzzaunhaltesystem aus Fig. 2;
- **Fig. 5**: ein Befestigungselement des Gleisschutzzaunhaltesystems aus Fig. 2;
- **Fig. 6**: einen Verriegelungsbolzen des Gleisschutzzaunhaltesystems aus Fig. 2;
- **Fig. 7**: einen Ausschnitt des an einem zweiten Gleissystem aus Fig. 1 angebrachten Gleisschutzzaunhaltesystems im Bereich des Befestigungselements in einer perspektivischen Ansicht;
- **Fig. 8**: den in Fig. 7 gezeigten Ausschnitt des Gleisschutzzaunhaltesystems in einer Seitenansicht;
- **Fig. 9**: einen Ausschnitt des an einem dritten Gleissystem aus Fig. 1 angebrachten Gleisschutzzaunhaltesystems in einer Seitenansicht;
- **Fig. 10**: einen Ausschnitt des an einem vierten Gleissystem aus Fig. 1 angebrachten Gleisschutzzaunhaltesystems in einer Seitenansicht;
- **Fig. 11**: ein Isolierverbinderstück des Gleisschutzzaunhaltesystems aus Fig. 2;
- **Fig. 12**: ein erstes Verbindungselement des Gleisschutzzaunhaltesystems aus Fig. 2;
- **Fig. 13**: ein Verbindungsstück des Gleisschutzzaunhaltesystems aus Fig. 2;
- **Fig. 14**: ein zweites Verbindungselement des Gleisschutzzaunhaltesystems aus Fig. 2;
- **Fig. 15**: eine Zaunhalterung des Gleisschutzzaunhaltesystems aus Fig. 2;
- **Fig. 16**: einen Stützfuß des Gleisschutzzaunhaltesystems aus Fig. 2;
- **Fig. 17**: einen die Zaunstreben des Gleisschutzzauns des Gleisschutzzaunsystems aus Fig. 1 bildenden Holm;
- **Fig. 18**: einen Holmverbinder zur Verbindung zweier Holme einer Zaunstrebe des Gleisschutzzauns des Gleisschutzzaunsystems aus Fig. 1;
- **Fig. 19**: einen Ausschnitt einer Frontansicht auf ein Gleisschutzzaunsystem aus Fig. 1;
- **Fig. 20**: einen Ausschnitt der Verbindung zweier eine Zaunstrebe bildenden Holme.

In Fig. 1 ist beispielhaft ein Gleisschutzzaunsystem 1 mit mehreren Gleisschutzzaunhaltesystemen 2 zur Halterung einer einen Gleisschutzzaun bildenden unteren und einer oberen Zaunstrebe 80, 80' gezeigt. Die Gleisschutzzaunhaltesysteme 2 sind dabei jeweils an einem eine Schiene 4 umfassenden Gleissystem 3 angebracht, wobei zur Verdeutlichung der Einsatzmöglichkeiten des Gleisschutzzaunhaltesystems 2 exemplarisch die Anbringung an vier verschiedenen Gleissystemen 3-1 bis 3-4 aufgezeigt ist, die in Fig. 1 abschnittsweise hintereinander in Längsrichtung der Schiene 4 angeordnet dargestellt sind. Das in Fig. 1 gezeigte rechte Gleissystem 3-1 (erstes Gleissystem 3-1), zeigt dabei beispielhaft eine feste Fahrbahn und die von rechts gesehen zweite bis vierte Ausgestaltung 3-2 bis 3-4 der Gleissysteme 3 zeigen ein normales Streckengleis mit unterschiedlichen Schwellen 8 auf denen die Schiene 4 befestigt ist.

Fig. 2 und Fig. 3 zeigen ein Gleisschutzzaunhaltesystem 2 des in Fig. 1 gezeigten Gleisschutzzaunsystems 1 in einer perspektivischen Ansicht und in einer Seitenansicht. In Fig. 4 ist eine Seitenansicht des an dem ersten Gleissystem 3-1 aus Fig. 1 angebrachten Gleisschutzzaunhaltesystems 2 gezeigt. Das Gleisschutzzaunhaltesystem 2 umfasst dabei ein Befestigungselement 10, das über einen Verriegelungsbolzen 20 an einem Gleissystem 3 gesichert werden kann, ein mit dem Befestigungselement 10 verbundenes Isolierverbinderstück 30, ein mit dem Isolierverbinderstück 30 verbundenes erstes Verbindungselement 40, ein zweites Verbindungselement 50, das über ein in den Fig. 2 bis 4 nicht gezeigtes Verbindungsstück 45 mit dem ersten Verbindungselement 40 verbunden ist, eine mit dem zweiten Verbindungselement 50 verbundene Zaunhalterung 60 und einen mit der Zaunhalterung 60 verbundenen Stützfuß 70. Die einzelnen Bauteile des Gleisschutzzaunhaltesystem 2 sind dabei in den Fig. 5 und 6 sowie 11 bis 14 im Detail gezeigt und unten näher beschrieben. Die Fixierung der einzelnen miteinander verbundenen Bauteile des Gleisschutzzaunhaltesystems 2 untereinander erfolgt dabei über in entsprechende Öffnungen der einzelnen Bauteile eingebrachte Rohrklappstifte 90 oder andere Fixiermittel.

Das in Fig. 5 im Detail gezeigte Befestigungselement 10 dient zur lösbaren Befestigung des Gleisschutzzaunhaltesystems 2 an einem Gleissystem 3. Das Befestigungselement 10 weist dabei eine im Wesentlichen U-förmige Ausgestaltung mit einem ersten Schenkel 11 und einem von diesem beabstandeten zweiten Schenkel 11', die über ein flaches Mittelteil 12 verbunden sind, auf. Die Schenkel 11, 11' bestehen dabei jeweils aus einem im Wesentlichen flachen Anlageelement 13, 13' und einem jeweils auf den Anlageelementen 13, 13' angeordneten, insbesondere mit diesem verschweißten Seitenteil 14, 14'. Das Mittelteil 12 und die Anlageelemente 13, 13' sind dabei einstückig, insbesondere aus einer Metallplatte gebildet. Auf dem Mittelteil 12 ist mittig zwischen den Schenkeln 11, 11'ein Koppelelement 17, speziell ein im Wesentlichen im Querschnitt quadratisches Koppelrohr, zur Verbindung mit dem Isolierverbinderstück 30 des Gleisschutzzaunhaltesystems 2, wie insbesondere in Fig. 3 und Fig. 4 gezeigt ist, aufgebracht, insbesondere mit diesem verschweißt.

Zur Anbringung des Befestigungselements 10 an einem Gleissystem 3 weisen die Schenkel 11, 11' an ihrem von dem Mittelteil 12 entfernten vorderen Ende jeweils eine Aufnahme 16, 16' bspw. in Form einer Ausnehmung zur zumindest teilweisen Aufnahme eines Schienenfußes 5 bzw. einer Schienenfußhälfte einer Schiene 4 sowie eine oberhalb der Aufnahme 16, 16' angeordnete Verriegelungsbolzenaufnahmeöffnung 15, 15', insbesondere eine Bohrung, auf, in die der in Fig. 6 im Detail gezeigte und unten näher beschriebene Verriegelungsbolzen 20 einbringbar ist. Die Aufnahmen 16, 16' der Seitenteile 14, 14' sind dabei auf der Unterseite durch einen Anlageabschnitt, der jeweils durch das von dem Mittelteil 12 entfernte vordere Ende der Anlageelemente 13, 13' gebildet ist, begrenzt. Der Anlageabschnitt bzw. die Anlageelemente 13, 13' ragen dabei insbesondere etwas über das von dem Mittelteil 12 entfernte vordere Ende der Seitenteile 14, 14` hinaus.

Die Befestigung des Befestigungselements 3 an einem Gleissystem 3 ist beispielhaft in Fig. 7 und Fig. 8 gezeigt, in der ein Ausschnitt des an dem zweiten Gleissystem 3-2 aus Fig. 1 angebrachten Gleisschutzzaunhaltesystems 2 im Bereich des Befestigungselements 10 in einer perspektivischen Ansicht und in einer Seitenansicht dargestellt ist. Das zweite Gleissystem 3-2 umfasst dabei neben der Schiene 4 und der Schwelle 8 eine die Schiene 4 auf der Schwelle 8 fixierende Schienenfixierung, insbesondere eine einen Schienenfuß 5 der Schiene 4 fixierende Spannklemme 9' und eine die Spannklemme 9' an der Schwelle 8 oder einer auf der Schwelle 8 angebrachten Befestigungsplatte fixierende Befestigungsschraube 9. Neben dem Schienenfuß 5 umfasst die Schiene 4 dabei einen Schienenkopf 7, der über einen Schienensteg 6 mit dem Schienenfuß 5 verbunden ist.

Das in Fig. 7 und 8 gezeigte, an dem zweiten Gleissystem 3-2 befestigte Befestigungselement 10 liegt mit dem Mittelteil 12 auf der Schwelle 8 des zweiten Gleissystems 3-2 auf, wobei die Schwelle 8 zwischen den Schenkeln 11, 11' angeordnet ist. Wie in Fig. 8 gezeigt ist, nehmen die Aufnahmen 16, 16' der Seitenteile 14, 14' den Schienenfuß 5 bzw. den dem Mittelteil 12 zugewandten Teil des Schienenfußes 5 der Schiene 4 auf, wobei die Anlageelemente 13, 13' teilweise, insbesondere mit ihrem von dem Mittelteil 12 entfernten vorderen Bereich, an der Unterseite der Schiene 4 bzw. des Schienenfußes 5 geführt sind und an diesem anliegen. Die Anlageelemente 13, 13' sind dabei so ausgestaltet, dass das von dem Mittelteil 12 entfernte vordere Ende des Anlageelements 13, 13' nicht über die gesamte Unterseite der Schiene 4, d.h. nicht bis auf die von dem Mittelteil 12 entfernte Seite der Schiene 4 bzw. des Schienenfußes 5 geführt ist. Das von dem Mittelteil 12 entfernte vordere Ende der Seitenteile 14, 14' liegt an dem Schienensteg 6 an oder zumindest nahe an diesem. Durch die an oder nahe an dem Schienensteg 6 anliegenden Seitenteile 14, 14' sowie die an der Unterseite der Schiene 4 geführten Abschnitte der Anlageelemente 13, 13' wird ein Verkippen des Befestigungselements 10 nach oben unterbunden oder zumindest begrenzt.

Die Sicherung des Befestigungselements 10 an der Schiene 4 erfolgt über den in die Verriegelungsbolzenaufnahmeöffnungen 15, 15' einsetzbaren Verriegelungsbolzen 20. Wie in Fig. 7 gezeigt ist, ist der Verriegelungsbolzen 20 zwischen dem Schienensteg 6 und der Schienenfixierung, hier dem Kopf der Befestigungsschraube 9, angeordnet. Durch den Verrieglungsbolzen 20 wird eine Entfernung des Befestigungselements 10 von der Schiene 4, insbesondere senkrecht zur Längsachse der Schiene 4, also quer zur Fahrtrichtung eines auf der Schiene 4 geführten Gleisfahrzeugs, verhindert.

Zur Sicherung des Verrieglungsbolzens 20 in den Verriegelungsbolzenaufnahmeöffnungen 15, 15' weist der Verriegelungsbolzen 20, wie in Fig. 6 im Detail gezeigt ist, an einem ersten Ende ein Federelement 21, insbesondere eine Druckfeder, und an einem zweiten Ende ein als Kippelement ausgestaltetes Sicherungselement 22 auf. Das Federelement 21 eines in den Verriegelungsbolzenaufnahmeöffnungen 15, 15' gesicherten Verriegelungsbolzen 20 liegt dabei an einer Außenseite eines ersten Seitenteils 14, 14' und das Sicherungselement 22 an der Außenseite des zweiten Seitenteils 14, 14' des Befestigungselements 10 an. Zum Verdrehen des Sicherungselements 22 eines in den Verriegelungsbolzenaufnahmeöffnungen 15, 15' eingebrachten Verriegelungsbolzen 20 von der in Fig. 6 gezeigten Verriegelungsstellung in eine Entriegelungsstellung, in der die Längsachse des Sicherungselements 22 parallel zur Längsachse des Verriegelungsbolzens 20 verläuft, oder umgekehrt, ist eine Kraft gegen das Federelement 21 aufzubringen. Dadurch wird insbesondere ein ungewolltes Verdrehen des Sicherungselements 22 von der Verriegelungsstellung in die Entriegelungsstellung und somit ein ungewolltes Ausbringen des Verriegelungsbolzens 20 aus den Verriegelungsbolzenaufnahmeöffnungen 15, 15' zuverlässig verhindert.

In den Figuren 4, 9 und 10 ist die Befestigung des Befestigungselements 10 an dem in Fig. 1 gezeigten ersten, dritten und vierten Gleissystem 3-1, 3-3 bzw. 3-4 jeweils in einer Seitenansicht gezeigt. Die Befestigung und Sicherung des Befestigungselements 10 an diesen Gleissystemen 3-1, 3-3 und 3-4 erfolgt analog zu der in Fig. 7 und Fig. 8 gezeigten Befestigung und Sicherung an dem zweiten Gleissystem 3-2. Im Gegensatz zu den in den Fig. 4, 7, 8 und 10 gezeigten Ausführungsbeispielen liegen die Anlageelemente 13, 13' des Befestigungselements 10 bei dem in Fig. 9 gezeigten dritten Gleissystem 3-3 nicht unmittelbar an dem Schienenfuß 5 sondern an einer an der Schwelle 8 angebrachten Schienenfußbefestigung 95 bzw. einer Befestigungsplatte, an der die Schiene 4 angeordnet bzw. befestigt ist, an.

Das gezeigte Befestigungselement 10 ist auf einfache und schnelle Weise, insbesondere an unterschiedlichen Gleissystemen 3 anbringbar, sicherbar und auch wieder von diesen lösbar.

Über das auf dem Mittelteil 12 des Befestigungselements 10 angeordnete Koppelelement 17, das, wie insbesondere in Fig. 5 gezeigt ist, als Vierkant-Hohlrohr ausgestaltet ist, ist das in Fig. 11 im Detail gezeigte Isolierverbinderstück 30 mit dem Befestigungselement 10 verbindbar, wie beispielsweise in Fig. 2 gezeigt ist. Das Isolierverbinderstück 30 ist dabei in das Koppelelement 17 einbringbar und über einen nicht näher beschriebenen Rohrklappstift 90, der in Öffnungen des Isolierverbinderstücks 30 und des Koppelelements 17 einbringbar ist, an diesem gesichert. Das Isolierverbinderstück 30 besteht dabei bevorzugt aus einem elektrisch isolierenden Material, beispielsweise aus einem glasfaserverstärkten Polyamid 6, insbesondere einem 30% glasfaserverstärkten Polyamid 6 (PA6 GF30). Dadurch ist eine elektrische Isolierung des Gleisschutzzauns bzw. des restlichen Gleisschutzzaunhaltesystems 2 von dem am Gleissystem 3 angebrachten Befestigungselement 10 gegeben.

Fig. 12 zeigt das mit dem Isolierverbinderstück 30 verbindbare erste Verbindungselement 40, das als Vierkant-Hohlrohr ausgestaltet ist, im Detail. Über das in Fig. 13 im Detail gezeigte, in das erste Verbindungselement 40 einbringbare und in diesem führbare Verbindungsstück 45 ist das in Fig. 14 im Detail gezeigte zweite Verbindungselement 50 mit dem ersten Verbindungselement 40 verbindbar. Das zweite Verbindungselement 50 weist hierfür eine ebenfalls als Vierkantrohr ausgebildete Verbindungsstückaufnahme 51, in die das Verbindungsstück 45 einsteckbar und führbar ist, auf. Die Fixierung des ersten Verbindungselements 40 mit dem Isolierverbinderstück 30 sowie die Fixierung der Verbindungselemente 40, 50 mit dem Verbindungsstück 45 erfolgt dabei ebenfalls über in entsprechende Öffnungen einbringbare, nicht näher beschriebene Rohrklappstifte 90, wie beispielsweise in den Fig. 2 bis 4 gezeigt ist.

Zur Verbindung mit der in Fig. 15 gezeigten Zaunhalterung 60 weist das zweite Verbindungselement 50 eine als Vierkantrohr ausgebildete Zaunhalterungsaufnahme 52 auf, in die eine Zaunhalterungsstütze 61, insbesondere eine als Vierkantrohr ausgebildete Zaunhalterungsstütze 61 der Zaunhalterung 60 einsetzbar und in dieser über einen in entsprechende Öffnungen einbringbaren Rohrklappstift 90 fixierbar ist. Die Zaunhalterungsaufnahme 52 und die Verbindungsstückaufnahme 51 des zweiten Verbindungselements 50 sind dabei über eine Schräge 53 miteinander verbunden. Insbesondere weist die Schräge 53 dabei mit einem in die Verbindungsstückaufnahme 51 eingebrachten Verbindungsstück 45 und einer in die Zaunhalterungsaufnahme 52 eingebrachten Zaunhalterungsstütze 61 einen Winkel von jeweils etwa 45° bzw. 135° auf.

Zur Halterung der in Fig. 1 gezeigten, parallel zu der Schiene 4 verlaufenden unteren Zaunstrebe 80 und oberen Zaunstrebe 80' des Gleisschutzzauns weist die Zaunhalterung 60 an der Zaunhalterungsstütze 61 eine obere Halteaufnahme 62 und eine untere Halteaufnahme 63 auf. Über ein Verschließelement 64, 64', insbesondere ein jeweils klappbar an den Halteaufnahmen 62, 63 angeordnetes Verschließelement 64, 64', sind die Zaunstreben 80, 80' dabei in den Halteaufnahmen 62, 62 sicherbar.

Die den Gleisschutzzaun bildenden Zaunstreben 80, 80' setzen sich aus mehreren, in Fig. 17 im Detail gezeigten Holmen 81 zusammen, wobei jeweils zwei Holme 81, wie insbesondere in Fig. 19 und in dem in Fig. 20 dargestellten Ausschnitt gezeigt ist, über in Fig. 18 im Detail gezeigte Holmverbinder 82 miteinander verbunden sind. Die Holmverbinder 82 sind dabei teilweise bzw. mit je einer Seite in die Holme 81 eingebracht und über in entsprechende Öffnungen der Holme 81 und der Holmverbinder 82 eingebrachte Sicherungsstifte 83 lösbar fixiert. Die Holmverbinder 82 sind dabei insbesondere aus einem elektrisch isolierenden Material, insbesondere einem glasfaserverstärkten Polyamid, beispielsweise PA6 GF30. Durch die elektrisch isolierende Ausgestaltung der Holmverbinder 82 wird eine Spannungsverschleppung über mehrere Holme 82 bzw. über mehrere die Zaunstreben 80, 80' haltenden Gleisschutzzaunhaltesysteme 2 verhindert.

Zur Abstützung der Zaunhalterung 60 auf einem Untergrund umfasst das Gleisschutzzaunhaltesystem 2 den in Fig. 16 im Detail gezeigten Stützfuß 70. Der Stützfuß 70 ist dabei in die Zaunhalterung 60 bzw. in die Zaunhalterungsstütze 61 einsteckbar und wird in dieser geführt und über einen Rohrklappstift 90 fixiert. Die Fixierung des Stützfußes 70 an der Zaunhalterung 60 und die Fixierung der Zaunhalterung 60 an der Zaunhalterungsaufnahme 52 des zweiten Verbindungselements 50 erfolgt dabei durch einen einzigen Rohrklappstift 90, wie in Fig. 3 gezeigt ist. Durch die entlang der Längsachse des Stützfußes 70 angeordneten zahlreichen Öffnungen, über die eine Fixierung an der Zaunhalterung 60 über einen Rohrklappstift 90 erfolgt, ist eine Fixierung des Stützfußes 70 in unterschiedlichen Höhen möglich. Dadurch ist eine Abstützung der Zaunhalterung 60 über den Stützfuß 70 an einem Untergrund unabhängig von gegebenenfalls vorhandenen Unebenheiten oder einem vorhandenen Gefälle möglich.

Neben der im obigen Ausführungsbeispiel dargestellten Ausführungsform sind zahlreiche weitere Ausgestaltungen des Gleisschutzzaunsystems 1 bzw. der einzelnen Komponenten des Gleisschutzzaunhaltesystems 2 denkbar. Beispielsweise können das erste Verbindungselement 40 und das zweite Verbindungselement 50 über eine entsprechende Ausgestaltung dieser und/oder des in diese einbringbaren Verbindungsstücks 45, insbesondere durch eine entsprechende Anordnung der Öffnungen für den Rohrklappstift 90, in verschiedenen Abständen zueinander arretierbar ausgestaltet sein. Dadurch ist insbesondere auch eine Anordnung des Gleisschutzzauns in unterschiedlichen Abständen zu dem Gleissystem 3 bzw. zu der Schiene 4 möglich. Weiter sind neben den elektrisch isolierenden Holmverbindern 82 und dem Isolierverbinder 30 auch elektrisch isolierende Beschichtungen der einzelnen Komponenten des Gleisschutzzaunsystems 1 zur weiteren elektrischen Isolierung des Gleisschutzzaunsystems 1 möglich.

### Bezugszeichenliste

- 1: Gleisschutzzaunsystem
- 2: Gleisschutzzaunhaltesystem
- 3: Gleissystem
- 4: Schiene
- 5: Schienenfuß
- 6: Schienensteg
- 7: Schienenkopf
- 8: Schwelle
- 9: Befestigungsschraube
- 9': Spannklemme
- 10: Befestigungselement
- 11, 11': Schenkel
- 12: Mittelteil
- 13, 13': Anlageelement
- 14, 14': Seitenteil
- 15, 15': Verriegelungsbolzenaufnahmeöffnung
- 16, 16': Aufnahme
- 17: Koppelelement
- 20: Verriegelungsbolzen
- 21: Federelement
- 22: Sicherungselement
- 30: Isolierverbinderstück
- 40: erstes Verbindungselement
- 45: Verbindungsstück
- 50: zweites Verbindungselement
- 51: Verbindungsstückaufnahme
- 52: Zaunhalterungsaufnahme
- 53: Schräge
- 60: Zaunhalterung
- 61: Zaunhalterungsstütze
- 62: Obere Halteaufnahme
- 63: Untere Halteaufnahme
- 64, 64': Verschließelement
- 70: Stützfuß
- 80: Untere Zaunstrebe
- 80': Obere Zaunstrebe
- 81: Holm
- 82: Holmverbinder
- 83: Sicherungsstift
- 90: Rohrklappstift
- 95: Schienenfußbefestigung

## Patentansprüche

1. Gleisschutzzaunsystem (1) umfassend einen zumindest eine Zaunstrebe (80, 80') aufweisenden Gleisschutzzaun sowie mindestens ein Gleisschutzzaunhaltesystem (2) mit einer Zaunhalterung (60) zur Halterung der zumindest einen Zaunstrebe (80, 80'), einem an einem Gleissystem (3) befestigbaren Befestigungselement (10) sowie einem Fixierungssystem zur Fixierung der Zaunhalterung (60) an dem Befestigungselement (10), **dadurch gekennzeichnet, dass** die zumindest eine Zaunstrebe (80, 80') zumindest zwei über einen elektrisch isolierenden Holmverbinder (82) verbundene Holme (81) aufweist, wobei der Holmverbinder (82) zumindest teilweise in die zwei über diesen verbundenen Holme (81) eingebracht ist, und das Fixierungssystem ein elektrisch isolierendes Isolierverbinderstück (30), insbesondere ein an dem Befestigungselement (10) anbringbares Isolierverbinderstück (30), aufweist.

2. Gleisschutzzaunsystem (1) nach Anspruch 1, **dadurch gekennzeichnet, dass** die zumindest eine Zaunstrebe (80, 80') mehr als zwei Holme (81) aufweist, wobei benachbarte Holme (81) jeweils über einen elektrisch isolierenden Holmverbinder (82) verbunden sind, und/oder die Holmverbinder (82) jeweils an den zwei über diese verbundenen Holmen (81) fixierbar sind.

3. Gleisschutzzaunsystem (1) nach einem der voranstehenden Ansprüche, **dadurch gekennzeichnet, dass** die Holmverbinder (82) und/oder das Isolierverbinderstück (30) aus glasfaserverstärktem Polyamid 6, insbesondere aus 30 % glasfaserverstärktem Polyamid 6, gebildet sind.

4. Gleisschutzzaunsystem (1) nach einem der voranstehenden Ansprüche, **dadurch gekennzeichnet, dass** das Fixierungssystem ein mit dem Isolierverbinderstück (30) verbindbares erstes Verbindungselement (40), ein mit der Zaunhalterung (60) verbindbares zweites Verbindungselement (50) sowie ein Verbindungsstück (45), über das das erste Verbindungselement (40) und das zweite Verbindungselement (50) verbindbar und in verschiedenen Abständen zueinander fixierbar sind, wobei das Verbindungsstück (45) zumindest teilweise in diese einbringbar ist, umfasst.

5. Gleisschutzzaunsystem (1) nach einem der voranstehenden Ansprüche, **gekennzeichnet durch** einen mit der Zaunhalterung (60) verbindbaren und/oder in der Zaunhalterung (60) geführten Stützfuß (70), insbesondere einen relativ zur Zaunhalterung (60) an unterschiedlichen Positionen fixierbaren Stützfuß (70), zur Abstützung der Zaunhalterung (60) an einem Untergrund.

6. Gleisschutzzaunsystem (1) nach einem der voranstehenden Ansprüche, **dadurch gekennzeichnet, dass** die zumindest eine Zaunstrebe (80, 80') im Wesentlichen horizontal bzw. parallel zu einer Schiene (4) des Gleissystems (3) verläuft und/oder der Gleisschutzzaun zumindest eine obere Zaunstrebe (80') und eine untere Zaunstrebe (80) aufweist.

7. Gleisschutzzaunsystem (1) nach einem der voranstehenden Ansprüche, **dadurch gekennzeichnet, dass** die Zaunhalterung (60) zumindest eine Halteaufnahme (62, 63) zur Halterung der zumindest einen Zaunstrebe (80, 80'), wobei die zumindest eine Zaunstrebe (80, 80') insbesondere auf dieser Haltaufnahme (62, 63) auflegbar und über ein Verschließelement (64, 64'), insbesondere ein klappbares Verschließelement (64, 64') in dieser sicherbar ist, umfasst.

8. Gleisschutzzaunsystem (1) nach einem der voranstehenden Ansprüche, **dadurch gekennzeichnet, dass** das Befestigungselement (10) ein Koppelelement (17), insbesondere ein Koppelrohr, aufweist, an dem das elektrisch isolierende Isolierverbinderstück (30) anordenbar, insbesondere in dieses einbringbar und/oder mit diesem befestigbar, ist.

9. Gleisschutzzaunsystem (1) nach einem der voranstehenden Ansprüche, **dadurch gekennzeichnet, dass** das Befestigungselement (10) mindestens einen ersten Schenkel (11) und einen von diesem beabstandeten und parallel zu diesem verlaufenden zweiten Schenkel (11'), ein die Schenkel (11, 11') verbindendes Mittelteil (12) sowie ein Koppelelement (17) zur Verbindung mit dem Fixierungssystem, insbesondere zur Verbindung mit dem Isolierverbinderstück (30), aufweist, wobei insbesondere die Schenkel (11, 11') an einem von dem Mittelteil (12) entfernten vorderen Ende jeweils eine Verriegelungsbolzenaufnahmeöffnung (15, 15') aufweisen, in die ein Verriegelungsbolzen (20) zur Sicherung des Befestigungselements (10) an dem Gleissystem (3) einbringbar ist, wobei ein in die Verriegelungsbolzenaufnahmeöffnungen (15, 15') einbringbarer Verriegelungsbolzen (20) zwischen einem Schienensteg (6) einer Schiene (4) des Gleissystems (3) und einer die Schiene (4) fixierenden Schienenfixierung, insbesondere einer Befestigungsschraube (9), anordenbar ist.

10. Gleisschutzzaunsystem (1) nach Anspruch 9, **dadurch gekennzeichnet, dass** das Befestigungselement (10) eine im Wesentlichen U-förmige Ausgestaltung aufweist und/oder, dass das Befestigungselement (10) aus dem Mittelteil (12), dem Koppelelement (17) und den Schenkeln (11, 11') besteht.

11. Gleisschutzzaunsystem (1) nach einem der Ansprüche 9 oder 10, **dadurch gekennzeichnet, dass** die Schenkel (11, 11') jeweils eine Aufnahme (16, 16') zur zumindest teilweisen Aufnahme eines Schienenfußes (5) der Schiene (4) und/oder einer zur Befestigung eines Schienenfußes (5) der Schiene (4) vorgesehenen Schienenfußbefestigung (95) aufweisen.

12. Gleisschutzzaunsystem (1) nach Anspruch 10 oder 11, **dadurch gekennzeichnet, dass** die Verriegelungsbolzenaufnahmeöffnungen (15, 15') jeweils oberhalb der Aufnahmen (16, 16') an den Schenkeln (11, 11') angeordnet sind, insbesondere, dass die Schenkel (11, 11`) jeweils einen die Aufnahme (16, 16') an einer Unterseite begrenzenden, insbesondere im Wesentlichen flachen Anlageabschnitt aufweisen, der bei einer Befestigung des Befestigungselementes (10) an einem Gleissystem (3) zumindest teilweise an der Unterseite der Schiene (4) und/oder einer die Schiene (4) befestigenden Schienenfußbefestigung (95) angeordnet ist und/oder an dieser anliegt.

13. Gleisschutzzaunsystem (1) nach einem der Ansprüche 9 bis 12, **dadurch gekennzeichnet, dass** die Schenkel (11, 11') jeweils ein auf einem Untergrund aufsetzbares Anlageelement (13, 13') und jeweils ein auf dem Anlageelement (13, 13') angeordnetes, eine Verriegelungsbolzenaufnahmeöffnung (15, 15') aufweisendes Seitenteil (14, 14') umfassen oder aus diesen bestehen, insbesondere, dass die Anlageelemente (13, 13') und/oder die Seitenteile (14, 14') und/oder das Mittelteil (12) im Wesentlichen flach ausgebildet sind, insbesondere aus einer Metallplatte und/oder, dass die Anlageelemente (13, 13') und das Mittelteil (12) einstückig ausgebildet sind.

14. Gleisschutzzaunsystem (1) nach einem der Ansprüche 9 bis 13, **dadurch gekennzeichnet, dass** das Koppelelement (17), insbesondere ein Koppelrohr, mittig zwischen den Schenkeln (11, 11') auf dem Mittelteil (12) angeordnet und zur lösbaren Anbringung des Fixierungssystems, insbesondere zur lösbaren Anbringung des Isolierverbinderstücks (30), ausgestaltet ist.

15. Gleisschutzzaunsystem (1) nach einem der voranstehenden Ansprüche, **gekennzeichnet durch** einen in Verriegelungsbolzenaufnahmeöffnungen (15, 15') des Befestigungselements (10) einbringbaren Verriegelungsbolzen (20), wobei der Verriegelungsbolzen (20) an einem ersten Ende ein Federelement (21) und an seinem zweiten Ende ein Sicherungselement (22), insbesondere ein Kippelement, zur lösbaren Fixierung des Verriegelungsbolzens (20) in den Verriegelungsbolzenaufnahmeöffnungen (15, 15') aufweist.

## Claims

1. Track protection fence support system (1) comprising a track protection fence having at least one fence strut (80, 80') and at least one track protection fence support system (2) having a fence support (60) for holding the at least one fence strut (80, 80'), a fastening element (10) which can be fastened to a track system (3), and a fixing system for fixing the fence support (60) to the fastening element (10), **characterized in that** the at least one fence strut (80, 80') has at least two beams (81) connected via an electrically insulating beam connector (82), the beam connector (82) being at least partially inserted into the two beams (81) connected by it, and the fixing system has an electrically insulating connector piece (30), in particular an insulating connector piece (30) which can be attached to the fastening element (10).

2. Track protection fence system (1) according to claim 1, **characterized in that** the at least one fence strut (80, 80') has more than two beams (81), wherein adjacent beams (81) are each connected via an electrically insulating beam connector (82), and/or the beam connectors (82) can each be fixed to the two beams (81) connected via them.

3. Track protection fence system (1) according to one of the preceding claims, **characterized in that** the beam connectors (82 ) and/or the insulating connector piece (30) are formed from glass-fibre-reinforced polyamide 6, in particular from 30% glass-fibre-reinforced polyamide 6.

4. Track protection fence system (1) according to one of the preceding claims, **characterized in that** the fixing system comprises a first connecting element (40) connectable to the insulating connector piece (30), a second connecting element (50) connectable to the fence support (60) and a connecting piece (45) via which the first connecting element (40) and the second connecting element (50) can be connected and fixed at different distances from one another, the connecting piece (45) being at least partially insertable therein.

5. Track protection fence system (1) according to one of the preceding claims, **characterized by** a support foot (70) which can be connected to the fence support (60) and/or is guided in the fence support (60), in particular a support foot (70) which can be fixed in different positions relative to the fence support (60), for supporting the fence support (60) on a surface.

6. Track protection fence system (1) according to one of the preceding claims, **characterized in that** the at least one fence strut (80, 80') runs essentially horizontally or parallel to a rail (4) of the track system (3) and/or the track protection fence has at least one upper fence strut (80') and one lower fence strut (80).

7. Track protection fence system (1) according to one of the preceding claims, **characterized in that** the fence support (60) comprises at least one holding fixture (62, 63) for holding the at least one fence strut (80, 80'), wherein the at least one fence strut (80, 80') can be placed in particular on this holding fixture (62, 63) and can be secured therein via a locking element (64, 64'), in particular a hinged locking element (64, 64').

8. Track protection fence system (1) according to one of the preceding claims, **characterized in that** the fastening element (10) has a coupling element (17), in particular a coupling tube, on which the electrically insulating connector piece (30) can be arranged, in particular into which it can be inserted and/or with which it can be fastened.

9. Track protection fence system (1) according to one of the preceding claims, **characterized in that** the fastening element (10) has at least a first leg (11) and a second leg (11') which is spaced apart therefrom and extends parallel thereto, a center section (12) connecting the legs (11, 11') and a coupling element (17) for connection to the fixing system, in particular for connection to the insulating connector piece (30), in particular the legs (11, 11') each having a locking bolt receptacle opening (15, 15') at a front end remote from the center section (12), into which a locking bolt (20) can be inserted to secure the fastening element (10) to the track system (3), wherein a locking bolt (20) which can be introduced into the locking bolt receptacle openings (15, 15') can be arranged between a rail bar (6) of a rail (4) of the track system (3) and a rail fixing, in particular a fixing screw (9), which fixes the rail (4).

10. Track protection fence system (1) according to claim 9, **characterized in that** the fastening element (10) has a substantially U-shaped configuration and/or **in that** the fastening element (10) consists of the center section (12), the coupling element (17) and the legs (11, 11').

11. Track protection fence system (1) according to one of claims 9 or 10, **characterized in that** the legs (11, 11') each have a receptacle (16, 16') for at least partially receiving a rail foot (5) of the rail (4) and/or a rail foot fastening (95) provided for fastening a rail foot (5) of the rail (4).

12. Track protection fence system (1) according to claim 10 or 11, **characterized in that** the locking bolt receptacle openings (15, 15') are each arranged above the receptacles (16, 16') on the legs (11, 11'), in particular **in that** the legs (11, 11') each have an bearing section which delimits the receptacle (16, 16') on an underside, in particular a substantially flat bearing section which, when the fastening element (10) is fastened to a track system (3), is arranged at least partially on the underside of the rail (4) and/or of a rail foot fastening (95) fastening the rail (4) and/or bears against the latter.

13. Track protection fence system (1) according to one of claims 9 to 12, **characterized in that** the legs (11, 11') each comprise a bearing element (13, 13') which can be placed on a surface and a side part (14, 15') which is arranged on the bearing element (13, 13') and has a locking bolt receptacle opening (15, 15'), or consist of these, in particular **in that** the bearing elements (13, 13') and/or the side parts (14, 14') and/or the middle part (12) are each formed essentially flat, in particular from a metal plate and/or the bearing elements (13, 13') and the center section (12) are formed in one piece.

14. Track protection fence system (1) according to one of claims 9 to 13, **characterized in that** the coupling element (17), in particular a coupling tube, is arranged centrally between the legs (11, 11') on the center section (12) and is designed for detachable attachment of the fixing system, in particular for detachable attachment of the insulating connector piece (30).

15. Track protection fence system (1) according to one of the preceding claims, **characterized by** a locking bolt (20) which can be inserted into locking bolt receptacle openings (15, 15') of the fastening element (10), the locking bolt (20) having at a first end a spring element (21) and at its second end a securing element (22), in particular a tilting element, for releasably fixing the locking bolt (20) in the locking bolt receptacle openings (15, 15').

## Revendications

1. Système de clôture de protection de voie (1) comprenant au moins une clôture de protection de voie présentant au moins une entretoise de clôture (80, 80'), ainsi qu'au moins un système de soutien de clôture de protection de voie (2) avec un support de clôture (60) pour le soutien de la au moins une entretoise de clôture (80, 80'), un élément de fixation (10) pouvant être fixé contre un système de voie (3) ainsi qu'un système de fixation pour la fixation du support de clôture (60) contre l'élément de fixation (10), **caractérisé en ce que** la au moins une entretoise de clôture (80, 80') présente au moins deux montants (81) reliés via un connecteur de montant (82) électriquement isolant, dans lequel le connecteur de montant (82) est introduit au moins partiellement dans les deux montants (81) reliés via celui-ci, et le système de fixation présente une pièce de connecteur d'isolation (30) électriquement isolante, en particulier une pièce de connecteur d'isolation (30) pouvant être montée sur l'élément de fixation (10) .

2. Système de clôture de protection de voie (1) selon la revendication 1, **caractérisé en ce que** la au moins une entretoise de clôture (80, 80') présente plus de deux montants (81), dans lequel des montants (81) avoisinants sont respectivement reliés via un connecteur de montant (82) électriquement isolant, et/ou les connecteurs de montant (82) peuvent être respectivement fixés contre les deux montants (81) reliés via ceux-ci.

3. Système de clôture de protection de voie (1) selon l'une des revendications précédentes, **caractérisé en ce que** les connecteurs de montant (82) et/ou la pièce de connecteur d'isolation (30) sont réalisés dans un polyamide 6 renforcé de fibres de verre, en particulier un polyamide 6 renforcé de fibres de verre à 30 %.

4. Système de clôture de protection de voie (1) selon l'une des revendications précédentes, **caractérisé en ce que** le système de fixation comprend un premier élément de liaison (40) pouvant être relié avec la pièce de connecteur d'isolation (30), un second élément de liaison (50) pouvant être relié avec le support de clôture (60) ainsi qu'une pièce de liaison (45) via laquelle le premier élément de liaison (40) et le second élément de liaison (50) peuvent être reliés et fixés l'un par rapport à l'autre à différentes distances, dans lequel la pièce de liaison (45) peut être introduite au moins partiellement dans ceux-ci.

5. Système de clôture de protection de voie (1) selon l'une des revendications précédentes, **caractérisé par** un patin d'appui (70) pouvant être relié avec le support de clôture (60) et/ou qui est guidé dans le support de clôture (60), en particulier un patin d'appui (70) pouvant être fixé au niveau de différentes positions par rapport au support de clôture (60), pour l'appui du support de clôture (60) contre un sol.

6. Système de clôture de protection de voie (1) selon l'une des revendications précédentes, **caractérisé en ce que** la au moins une entretoise de clôture (80, 80') se déroule essentiellement horizontalement ou parallèlement à un rail (4) du système de voie (3) et/ou la clôture de protection de voie présente au moins une entretoise de clôture supérieure (80') et une entretoise de clôture inférieure (80).

7. Système de clôture de protection de voie (1) selon l'une des revendications précédentes, **caractérisé en ce que** le support de clôture (60) comprend au moins un logement de soutien (62, 63) pour le soutien de la au moins une entretoise de clôture (80, 80'), dans lequel la au moins une entretoise de clôture (80, 80') peut en particulier être posée sur ce logement de soutien (62, 63) et sécurisée dans celui-ci via un élément de fermeture (64, 64'), en particulier un élément de fermeture (64, 64') rabattable.

8. Système de clôture de protection de voie (1) selon l'une des revendications précédentes, **caractérisé en ce que** l'élément de fixation (10) présente un élément de couplage (17), en particulier un tuyau de couplage, contre lequel la pièce de connecteur d'isolation (30) électriquement isolante peut être agencée, en particulier introduite dans celui-ci et/ou fixée avec celui-ci.

9. Système de clôture de protection de voie (1) selon l'une des revendications précédentes, **caractérisé en ce que** l'élément de fixation (10) présente au moins une première traverse (11) et une seconde traverse (11') à distance de celle-ci et se déroulant parallèlement à celle-ci, une partie centrale (12) reliant les traverses (11, 11') ainsi qu'un élément de couplage (17) pour la liaison avec le système de fixation, en particulier pour la liaison avec la pièce de connecteur d'isolation (30), dans lequel en particulier les traverses (11, 11') présentent respectivement au niveau d'une extrémité avant éloignée de la partie centrale (12) une ouverture de logement de boulon de verrouillage (15, 15') dans laquelle un boulon de verrouillage (20) peut être introduit pour la sécurisation de l'élément de fixation (10) contre le système de voie (3), dans lequel un boulon de verrouillage (20) pouvant être introduit dans les ouvertures de logement de boulon de verrouillage (15, 15') peut être agencé entre une traverse de rail (6) d'un rail (4) du système de voie (3) et une fixation de rail fixant le rail (4), en particulier une vis de fixation (9).

10. Système de clôture de protection de voie (1) selon la revendication 9, **caractérisé en ce que** l'élément de fixation (10) présente une conception essentiellement en forme de U et/ou **en ce que** l'élément de fixation (10) se compose de la partie centrale (12), de l'élément de couplage (17) et des traverses (11, 11').

11. Système de clôture de protection de voie (1) selon l'une des revendications 9 ou 10, **caractérisé en ce que** les traverses (11, 11') présentent respectivement un logement (16, 16') pour le logement au moins partiel d'un patin de rail (5) du rail (4) et/ou pour la fixation de patin de rail (95) prévue pour la fixation d'un patin de rail (5) du rail (4).

12. Système de clôture de protection de voie (1) selon la revendication 10 ou 11, **caractérisé en ce que** les ouvertures de logement de boulon de verrouillage (15, 15') sont respectivement agencées par-dessus les logements (16, 16') contre les traverses (11, 11'), en particulier **en ce que** les traverses (11, 11') présentent respectivement une section d'application délimitant le logement (16, 16') contre un côté inférieur, en particulier essentiellement plate, laquelle section d'application, dans le cas d'une fixation de l'élément de fixation (10) contre un système de voie (3), est agencée et/ou s'applique au moins partiellement contre le côté inférieur du rail (4) et/ou une fixation de patin de rail (95) fixant le rail (4).

13. Système de clôture de protection de voie (1) selon l'une des revendications 9 à 12, **caractérisé en ce que** les traverses (11, 11') comprennent respectivement un élément d'application (13, 13') pouvant être placé sur un sol et respectivement une partie latérale (14, 14') agencée sur l'élément d'application (13, 13') et présentant une ouverture de logement de boulon de verrouillage (15, 15') ou sont composées de ceux-ci, en particulier **en ce que** les éléments d'application (13, 13') et/ou les parties latérales (14, 14') et/ou la partie centrale (12) sont conçus de façon essentiellement plate, en particulier dans une plaque métallique, et/ou **en ce que** les éléments d'application (13, 13') et la partie centrale (12) sont conçus en une seule pièce.

14. Système de clôture de protection de voie (1) selon l'une des revendications 9 à 13, **caractérisé en ce que** l'élément de couplage (17), en particulier un tuyau de couplage, est agencé sur la partie centrale (12) de façon centrale entre les traverses (11, 11') et configuré pour la mise en place de façon amovible du système de fixation, en particulier pour la mise en place de façon amovible de la pièce de connecteur d'isolation (30).

15. Système de clôture de protection de voie (1) selon l'une des revendications précédentes, **caractérisé par** un boulon de verrouillage (20) pouvant être introduit dans des ouvertures de logement de boulon de verrouillage (15, 15') de l'élément de fixation (10), dans lequel le boulon de verrouillage (20) présente au niveau d'une première extrémité un élément de ressort (21) et au niveau de sa seconde extrémité un élément de sécurisation (22), en particulier un élément basculant, pour la fixation de façon amovible du boulon de verrouillage (20) dans les ouvertures de logement de boulon de verrouillage (15, 15').
